# EUROPÄISCHE PATENTSCHRIFT

(11) **EP 0 194 347 B1**
(45) Veröffentlichungstag und Bekanntmachung des Hinweises auf die Patenterteilung: **01.02.1989**
(21) Anmeldenummer: 85115109.2
(22) Anmeldetag: 28.11.1985
(51) Int. Cl.: B25D 17/24, B25D 17/11

(54) **Gefederte Anbringung einer die Haltegriffe tragenden Schutzhaube an einem Schlagwerkzeug**
Resilient mounting of a handles-carrying protective cover for a percussion tool
Suspension à ressort d'un carter protecteur auquel sont fixées les poignées d'un outil à percussion

(30) Priorität: 24.12.1984 DE 3447401
(43) Veröffentlichungstag der Anmeldung: 17.09.1986
(73) Patentinhaber: Wacker-Werke GmbH & Co. KG, D-85081 Reichertshofen (DE)
(72) Erfinder:
(74) Vertreter: Hieke, Kurt

(56) Entgegenhaltungen:
- EP-A- 0 033 304
- DE-A- 3 035 351
- DE-B- 1 011 819
- GB-A- 1 071 643
- US-A- 2 630 784
- US-A- 4 060 138
- THE ENGINEER, Band 239, Nr. 6175, Juli 1974, Seite 17, London, GB; Long-life springing"
- PATENTS ABSTRACTS OF JAPAN, Band 7, Nr. 157 (M-227) [1302], 9. Juli 1983; & JP - A - 58 65 343 (BRIDGESTONE TIRE K.K.) 19-04-1983

## Beschreibung

Die Erfindung bezieht sich auf einen motorisch angetriebenen Hammer gemäß dem Oberbegriff des Patentanspruchs 1.

Bei Hämmern dieser Gattung hat die Schutzhaube die Aufgabe, den Bedienungsmann vor der Wärmeabstrahlung von den heissen Motorteilen und vor einer direkten Berührung mit diesen zu schützen, die Lärmabstrahlung vom Motor in die Umgebung, insbesondere auch zum Bedienungsmann hin, zu dämpfen, und den Bedienungsmann vor Stromstößen zu schützen, zu denen es bei Geräten dieser Art dadurch kommen kann, daß z. B. bei Aufbrucharbeiten mit dem Meißel ein Erdkabel angeschlagen oder - bei Elektrohämmern - durch Unachtsamkeit das eigene Zuleitungskabel vom Motor beschädigt wird und so gefährliche Spannungen auf die Motorteile des Hammers übertragen werden. Außerdem erfüllt die Schutzhaube infolge der Anbringung der Handgriffe für die Hammerführung an ihr die weitere Aufgabe der Griffabfederung und damit der Abwendung von Gesundheitsschäden vom Bedienenden und der Erhöhung des Bedienungskomforts für diesen.

Bei den Hämmern gemäß dem gattungsbildenden Stande der Technik (DE-A-30 35 351) ist die Schutzhaube an mehreren Stellen über einfache Federn am Hammergehäuse abgestützt. Dadurch kann es unter bestimmten Betriebsbedingungen zu einem Verkanten der Schutzhaube gegenüber dem Hammergehäuse kommen. Die Schutzhaube steht dann direkt mit dem Hammergehäuse in Berührung und verliert weitgehend ihre Funktionsfähigkeit hinsichtlich der Erfüllung der ihr gemäß Vorstehendem zukommenden Aufgabe. Eine weitgehende Minderung ihrer Funktionsfähigkeit erfährt die Schutzhaube bei den bekannten Hämmern auch mit wachsendem, vom Bedienungsmann auf die Handgriffe ausgeübten Arbeitsdruck. Das gleiche gilt auch für einen Zug an den Handgriffen, den der Bedienende z. B. aufwenden muß, wenn er versucht, einen Meißel, der sich beim Arbeiten im Beton festgeklemmt hat, mit dem Hammer wieder herauszureißen. Die Ursache für die Funktionsminderung ist in diesen Fällen die schon bei verhältnismäßig kleinen Relativbewegungen zwischen Schutzhaube und Hammergehäuse sehr stark und linear anwachsende Federkraft der einfachen Federn zwischen Schutzhaube und Hammergehäuse, die stark ausgeführt werden müssen, damit es nicht schon unter noch normalen Arbeitsbedingungen zu Berührungen zwischen Motorgehäuse und Schutzhaube kommen kann. Im Falle zu schwacher Federn oder auch bei einer extremen Druck- oder Zugbeaufschlagung der Schutzhaube über die Griffe kann es sogar ohne direkte Berührung zwischen Schutzhaube und Hammergehäuse zu den bekanntermaßen gefährlichen Prellschlägen kommen, die vom Hammer her als Federblockschläge über die vollständig zusammengepressten Federn auf die Schutzhaube übertragen werden.

Ferner sind schon Hämmer mit mittels Torsionsfedern abgefederten Handgriffen, wie zum Beispiel aus der GB-A-1071643, bekannt.

Demgemäß liegt der Erfindung die Aufgabe zugrunde, Hämmer gemäß dem Oberbegriff des Patentanspruchs 1 so zu gestalten, daß die Schutzhaube keine Möglichkeit hat, mit dem Hammergehäuse in Berührung zu kommen, daß beide Handgriffe, also links wie rechts, unabhängig von der Größe des vom Bedienenden ausgeübten Drucks immer gleich abgefedert sind, daß ein Prellschlagen der abgefederten Haube mit dem Hammergehäuse auch unter hohen vom Bedienungsmann auf die Handgriffe ausgeübten Druck- und Zugkräften ausgeschlossen ist und daß dennoch die Griffabfederung im normalen Arbeitsbereich bei üblichem Arbeitseinsatz sehr weich ist, so daß für den Bedienenden kaum noch Vibrationen spürbar sind.

Die vorstehende Aufgabe wird durch die im Kennzeichnungsteil des Patentanspruchs 1 genannten Merkmale gelöst.

Die erfindungsgemäß vorgesehenen, angeordneten und an Schutzhaube und Motorgehäuse angebrachten Schwingarme bewirken eine permanente zwangsweise Parallelführung der Schutzhaube bezüglich des Hammergehäuses und verhindern sicher jegliches Verkanten. Die Abfederung der Schwingarme über Torisionsbuchsen ermöglicht eine sehr flache, weitgehend lineare Federkennlinie im normalen Arbeitsbereich, und die Begrenzung dieses normalen Arbeitsbereiches durch elastische Anschläge mit progressiv wachsender Federcharakteristik gestattet über diesen normalen Arbeitsbereich hinaus die Ausübung hoher Zug- und Druckkräfte auf die Handgriffe ohne Prellschlaggefahr. Damit wird über die Schutzhaube eine bisher unerreichte optimale Bedienbarkeit von Hämmern sei es mit Antrieb über einen Verbrennungsmotor, sei es mit Antrieb über einen Elektromotor oder andere Motoren erzielt.

Die Unteransprüche betreffen bevorzugte Ausgestaltungen des Gegenstandes des Hauptanspruchs.

Die Erfindung wird nachstehend anhand der Zeichnung an Ausführungsbeispielen noch näher erläutert :
Es zeigt jeweils in schematischer Darstellung :
Fig. 1 eine erste Ausführung eines erfindungsgemäßen Hammers in Ansicht von hinten, also vom Bedienungsmann her mit geschnittener Schutzhaube,
Fig. 2 die Seitenansicht zu Fig. 1,
Fig. 3 die Draufsicht auf den Hammer nach
Fig. 1 und 2 bei weggeschnittene Schutzhaubendecke,
Fig. 4 eine weitere Ausführung eines erfindungsgemäßen Hammers in gleicher Darstellulng wie in Fig. 1,
Fig. 5 den Hammer nach Fig. 4 von der Seite gesehen, ebenfall mit geschnittener Haube,
Fig. 6 die Draufsicht auf den Hammer nach Fig. 4 und 5 bei weg geschnittener Schutzhaubendecke, und
Fig. 7 eine Federcharakteristik, wie man sie mit elastischem geschäumten Polyurethan als Werkstoff für elastische Anschläge erhalten kann.

Der Hammer gemäß Fig. 1 bis 3 weist ein Hammergehäuse 1 auf, dem auch die Motorteile zuzurechnen sind, an denen anderweitige Teile befestigt werden können. Bei dem nicht näher dargestellten oben angeordnenten Motor kann es sich um einen Verbrennungs- oder Elektromotor, prinzipiell auch um eine Energiequelle anderer Art, z. B. einen Hydromotor oder pneumatischen Motor handeln. Das Hammergehäuse 1 ist bei dem dargestellten Ausführungsbeispiel oben allseits von einer Schutzhaube 2 umschlossen, die mindestens den Motorbereich umgibt, sich aber auch noch über wenigstens einen Teil des Hammerschaftes 3 erstrecken kann, in dem sich das .Schlagwerk befindet. Die Schutzhaube 2 ist zwangsweibe parallel zur Längsachse des Hammmers geführt und trägt die zu beiden Seiten angeordneten normalen Handgriffe 5 sowie den Zusatzhandgriff 6, den der Bedienende zum Umsetzen des Geräts und zum Dirigieren des Hammers benötigt.

Die Parallelführung zwischen dem Hammer 1, 3 und der Schutzhaube 2 besorgen zwei Paare von Schwingarmen 7a, 7b bzw. 8a, 8b, die auf der einen bzw. anderen Seiten parallel zueinander sowie übereinander in ihr angeordnet und einerends jeweils an der Schutzhaube 2 und anderenends jeweils am Hammergehäuse 2 drehbar gelagert sind. Für die Lagerung weisen die Armen 7a, 7b, 8a und 8b jeweils Achsstummel 9 auf, die sich von ihnen senkrecht zur Schutzhaube bzw. zum Hammergehäuse erstrecken. Beim Ausführungsbeispiel nach Fig. 1-3 greifen die Achsstummel 9 an den einander entsprechenden einen Enden der Schwingarme einfach in Lagerbohrungen in Lagerböcken 10 an der Schutzhaube 2 ein, während die an den einander entsprechenden anderen Enden der Schwenkarme befindlichen Achsstummel mit im Hammergehäuse 1 befestigten Torsionsbuchsen 11 drehfest verbunden sind, die z. B. umfangsseitig drehfest im Hammergehäuse 1 sitzen. Die Torsionsbuchsen haben eine verhältnismäßig große Elastizität, so daß sie eine weiche Abfederung der Schwingarme 7a, 7b, 8a und 8b gegen das Hammergehäuse 1 bewirken, deren Federkraft sich über einen relativ großen Bereich der gegenseitigen Parallelverschiebung von Hammergehäuse 1 und Schutzhaube 2 nur wenig ändert.

Der vorgenannte Bewegungsbereich mit weicher Abfederung zwischen Hammergehäuse 1 und Schutzhaube 2 bzw. der entsprechende Schwenkbereich der Schwingarme ist durch federnd zusammenwirkende Anschläge 12, 13 bzw. 14, 15 zwischen der Schutzhaube 2 und dem Hammergehäuse 1 elastisch begrenzt, wobei die Anschläge 12, 13 die Begrenzung in der einen Relativbewegungsrichtung und die Anschläge 14, 15 die Begrenzung in der Gegenrichtung bewirken. Die zusammenwirkenden Anschläge 12, 13 einerseits und 14, 15 andererseits bestehen jeweils aus einem innen an der Schutzhaube angebrachten starren Anschlag 12 bzw. 14 und einem aus einem elastichen Material bestehenden Gegenanschlag 13 bzw. 15, der jeweils am Hammergehäuse 1 befestigt ist. Form und Material dieser elastischen Anschläge 13 und 15 sind so gewählt, daß sich für die zusammenwirkenden Anschläge 12, 13 bzw. 14, 15eine progressive Federcharakteristik, z. B. diejenige, die in Fig. 7 dargestellt ist, ergibt. Ein zur Schaffung einer solchen Federcharakteristik besonders geeignetes Material ist z. B. elastisches geschäumtes Polyurethan. Für die Torsionsbuchsen eignet sich besonders gut ebenfalls elastisches Polyurethan, das jedoch nicht geschäumt ist.

Die jeweils oberen und die jeweils unteren Schwingarme 7a, 8a, und 7b, 8b sind durch Verbindungsglieder 16 starr miteinander verbunden, die mit ihnen jeweils einen Schwingbügel bilden. Eine solche starre Verbindung empfiehlt sich insbesondere dort, wo die Schutzhaube 2 keine solche Eigensteifigkeit besitzt, daß über sie allein ein Gleichgang der Schwingarme erzwingbar ist.

Die Schutzhaube 2 ist so hoch, daß sie auch beim stärksten Bemessungsdruck bzw. Bemessungszug auf die Griffe 5 nicht mit ihrer Oberseite an dem Hammergehäuse 1 zur Anlage kommt.

Die zusammenwirkenden Anschläge 12, 13 einerseits und 14, 15 andererseits können zur unterschiedlichen Berücksichtigung von Zug und Druck mit einer unterschiedlichen progressiven Federcharakteristik gestaltet sein. Es empfiehlt sich auch, diese zusammenwirkenden Anschläge verstellbar einzurichten (nicht dargestellt) um die Federcharakteristik verschiedenen Einsatzaufgaben des Hammers anpassen zu können.

Die Ausführungsform gemäß Fig. 4 - Fig. 6 stimmt weitgehend mit derjenigen gemäß Fig. 1 - 3 überein. Anders ist bei ihr lediglich die Anordnung der Dreh- und Federpunkte für die Schwingarme 7a, 7b, 8a, 8b.

Bei der Ausführung nach Fig. 4 - 6 greifen die Achsstummel 9' nicht nur an einem Ende des jeweiligen Schwingarmes in eine Torsionsbuchse 11', sondern an beiden Enden in eine solche Torsionsbuchse ein. An dem einen Ende befinden sich die Torsionsbuchsen im Hammergehäuse und am anderen Ende in an der dem Bedienungsmann zugewendeten Wandung der Schutzhaube 2 angebrachten Lagerböcken 10'. Schutzhaubenseitig sind die jeweils oberen und die jeweils unteren Achsstummel 9' untereinander zu einer durchgehenden Stange verbunden, die gleichzeitig die starre Verbindung zwischen den beiderseitigen Schwingarmen 7a, 8a bzw. 7b, 8b bewirkt. Die Aufteilung der Torsionselastizität auf alle acht Achsstummel bzw. Drehpunkte bedingt zwar einen größeren Aufwand, ergibt aber für den normalen Arbeitsbereich eine noch günstigere Federungscharakteristik.

## Patentansprüche

1. Motorisch angetriebener Hammer mit vom Motor über ein Kurbelgetriebe angetriebenem Schlagwerk und einer mit den Handgriffen (5) des Hammers (3) versehenen, gegen das Hammergehäuse (1) abgefederten Schutzhaube (2), die den Motor und das Kurbelgetriebe - bezogen auf die aufrechte Gebrauchsstellung des Hammers (3) - oben, beiderseits und frontal mindestens zum Bedienungsmann hin jeweils mit Abstand verkleidet, dadurch gekennzeichnet, daß die Schutzhaube (2) mit sich beiderseits in ihr erstreckenden Paaren (7a, 7b ; 8a, 8b) von im Abstand übereinander angeordneten, zueinander parallelen, einerends drehbar an der Schutzhaube (2), anderenends drehbar am Hammergehäuse (1) gelagerten Schwingarmen (7a, 7b, 8a, 8b) parallel zur Längsachse (4) des Hammers zwangsgeführt ist, die haubenseitigen und/oder hammergehäuseseitigen Drehpunkte (9, 10 ; 9, 11 ; 9', 11') der Schwingarme (7a, 7b, 8a, 8b) als weiche Torsionsfedern ausgeführt sind, der bis auf die Torsionsfederwirkung freie Schwenkbereich der Schwingarme (7a, 7b, 8a, 8b) durch federnd zusammenwirkende Anschläge (12, 13 ; 14, 15) zwischen Haube (2) und Hammergehäuse (1) elastisch begrenzt ist und die Federkraft der Anschläge (12, 13 ; 14, 15) vom freien Schwenkbereich der Schwingarme (7a, 7b, 8a, 8b) auswärts progressiv zunimmt.

2. Hammer nach Anspruch 1, dadurch gekennzeichnet, daß die Schwenkarme (7a, 7b, 8a, 8b) paarweise von Seite zu Seite starr miteinander gekoppelt (16, 16') sind.

3. Hammer nach Anspruch 1 oder 2, dadurch gekennzeichnet, daß die Schwenkarme (7a, 7b, 8a, 8b) Achsstummel (9, 9') aufweisen, mit denen sie in Torsions-buchsen (11, 11') an der Haube (2) bzw. an dem Hammergehäuse (1) eingreifen.

4. Hammer nach einem der vorhergehenden Ansprüche, dadurch gekennzeichnet, daß die Torsionsfedern (11, 11') und die federnden Anschläge (12, 13 ; 14, 15) aus elastischem, ggf. geschäumten Polyurethan bestehen.

5. Hammer nach einem der vorhergehenden Ansprüche, dadurch gekennzeichnet, daß die Haube (2) den Motor und das Kurbelgetriebe auch auf der vom Bedienungsmann abgewendeten Seite frontal verkleidet.

## Claims

1. A motor-driven hammer, having a striking mechanism driven by the motor by way of a crank drive, and a protective cowl (2), which is provided with the handles (5) of the hammer (3), is cushioned against the hammer housing (1) and covers the motor and the crank drive, relative to the upright operating position of the hammer (3), at the top, on both sides and frontally, at least towards the operator, with a gap therebetween in each case, characterised in that the protective cowl (2) is forcibly guided parallel to the longitudinal axis (4) of the hammer by pairs (7a, 7b ; 8a, 8b) of swing arms (7a, 7b, 8a, 8b) which extend in the cowl at both sides, are superimposed on one another with gaps therebetween and are parallel to one another, one end being rotatably mounted on the protective cowl (2) and the other end on the hammer housing (1), the points of rotation (9, 10 ; 9, 11 ; 9', 11') of the swing arms (7a. 7b, 8a, 8b) at their cowl ends and/or at their hammer housing ends are in the form of soft torsion springs, the free pivotal range of the swing arms (7a, 7b, 8a, 8b), excluding the action of the torsion springs, is resiliently limited by resiliently cooperating stops (12, 13 ; 14, 15) between the cowl (2) and the hammer housing (1), and the spring force of the stops (12, 13 ; 14, 15) increases progressively from the free pivotal range of the swing arms (7a, 7b, 8a, 8b) outwards.

2. A hammer as claimed in claim 1, characterised in that the swivel arms (7a, 7b, 8a, 8b) are rigidly connected (16, 16') to one another in pairs from side to side.

3. A hammer as claimed in claim 1 or 2, characterised in that the swivel arms (7a, 7b, 8a, 8b) have axle stubs (9, 9') by which they engage in torsion bushes (11, 11') on the cowl (2) or on the hammer housing (1).

4. A hammer as claimed in any of the above claims, characterised in that the torsion springs (11, 11') and the resilient stops (12, 13 ; 14, 15) are made of resilient, possibly foamed polyurethane.

5. A hammer as claimed in any of the above claims, characterised in that the cowl (2) also frontally covers the motor and the crank drive at the side remote from the operator.

## Revendications

1. Marteau à moteur avec un outil à percussion entraîné par le moteur par l'intermédiaire d'un mécanisme à manivelle, et un capot de protection (2) muni des poignées (5) du marteau (3), monté élastiquement par rapport au carter (1) du marteau, ce capot (2) recouvrant toujours à distance le moteur et le mécanisme à manivelle, en haut, des deux côtés et frontalement, au moins jusqu'au niveau de l'opérateur - par rapport à la position debout d'utilisation du marteau - caractérisé en ce que le capot de protection (2) est guidé obligatoirement parallèlement à l'axe longitudinal (4) du marteau au moyen de bras oscillants (7a, 7b, 8a, 8b) disposés par paires (7a, 7b ; 8a, 8b) s'étendant de part et d'autre et disposées à distance l'une au-dessus de l'autre, en étant parallèles l'une à l'autre, ces bras étant articulés par une extrémité avec le capot de protection (2) et par leur autre extrémité avec le carter du marteau (1), les points d'articulation (9, 10 ; 9, 11 ; 9', 11') des bras oscillants (7a, 7b, 8a, 8b) du côté du capot et/ou du côté du carter du marteau étant réalisés sous la forme de ressorts de torsion souples, la zone de débattement libre des bras oscillants (7a, 7b, 8a, 8b), qui est libre, abstraction faite de l'action des ressorts de torsion, étant limitée par des butées (12, 13 ; 14, 15) coopérant élastiquement entre le capot (2) et le carter du marteau (1), et en ce que la force élastique des butées (12, 13 ; 14, 15) croît progressivement au-delà de la zone de débattement libre des bras oscillants (7a, 7b, 8a, 8b).

2. Marteau selon la revendication 1, caractérisé en ce que les bras oscillants (7a, 7b, 8a, 8b) sont couplés (16, 16') rigidement ensemble par paires, d'un côté à l'autre.

3. Marteau selon la revendication 1 ou 2, caractérisé en ce que les bras oscillants (7a, 7b, 8a, 8b) présentent des tourillons (9, 9') au moyen desquels ils s'engagent dans des douilles de torsion (11, 11') sur le boîtier et/ou sur le carter (1) du marteau.

4. Marteau selon une des revendications précédentes, caractérisé en ce que les ressorts de torsion (11, 11') et les butées élastiques (12, 13 ; 14, 15) sont en polyuréthane élastique, le cas échéant à l'état de mousse.

5. Marteau selon une des revendications précédentes, caractérisé en ce que le capot (2) recouvre frontalement le moteur et le mécanisme à manivelle, y compris sur le côté opposé à l'opérateur.
